# EUROPÄISCHE PATENTSCHRIFT

(11) **EP 0 337 148 B1**
(45) Veröffentlichungstag und Bekanntmachung des Hinweises auf die Patenterteilung: **15.06.1994**
(21) Anmeldenummer: 89104677.3
(22) Anmeldetag: 16.03.1989
(51) Int. Cl.: B41F 33/00

(54) **Verfahren zur Farbsteuerung einer Druckmaschine**
Method for controlling the inking in a printing press
Procédé de commande de l'encrage d'une machine d'impression

(30) Priorität: 12.04.1988 DE 3812099
(43) Veröffentlichungstag der Anmeldung: 18.10.1989
(73) Patentinhaber: Heidelberger Druckmaschinen Aktiengesellschaft, D-69019 Heidelberg (DE)
(72) Erfinder: Pfeiffer, Nikolaus, D-6900 Heidelberg (DE)
(74) Vertreter: Stoltenberg, Heinz-Herbert Baldo

(56) Entgegenhaltungen:
- EP-A- 0 089 016
- EP-A- 0 228 347
- EP-A- 0 255 586
- EP-A- 0 321 402
- DE-A- 3 533 549

## Beschreibung

Die Erfindung betrifft ein Verfahren zur Forbsteuerung einer Druckmaschine gemäß den Oberbegriff des Hauptanspruchs.

Aus der EP 02 28 347 A1 ist bereits ein Verfahren zur Farbsteuerung oder Farbregelung einer Druckmaschine bekannt geworden. Um eine optimale Angleichung des Farbeindruckes eines Druckproduktes und eines Originals zu erreichen, werden eine Vielzahl von Bezugsfeldern fotometrisch gemessen und ausgewertet. Anschließend werden die Ist-Farborte der abgetasteten Bezugsfelder mit vorgegebenen Soll-Farborten der entsprechenden Bezugsfelder verglichen. Bei einer Abweichung zwischen dem Ist- und des jeweiligen Soll-Farbort werden die Farbführungsorgane der Druckmaschine im Sinne einer Verringerung der Farbabweichung gesteuert. Dieses Verfahren arbeitet verläßlich, solange vorgegebene, maschinenspezifische Randbedingungen, insbesondere die maximal zulässigen Schichtdicken/Dichten, nicht überschritten werden.

Aus der EP 03 21 402 A1 (Stand der Technik nach Artikel 54(3) EPÜ für die benannten Vertragsstaaten mit Ausnahme von Schweden) ist bereits ein Verfahren zur Farbsteuerung oder Farbregelung einer Druckmaschine bekannt geworden, das die Randbedingung "Maximal zulässige Schichtdicken/Dichten in den einzelnen Druckfarben" berücksichtigt . Den maximal zulässigen Schichtdicken/Dichten, die bei einem Farbabgleich zwischen Ist- und Soll-Farbort nicht überschritten werden dürfen, entspricht ein Farbkorrekturraum um den Ist-Farbort. Liegt der Soll-Farbort außerhalb dieses Farbkorrekturraumes, so wird ein Punkt auf der Oberfläche des Farbkorrekturraumes als Ersatz-Soll-Farbort angesteuert.

Gesteuert werden bei der Druckmaschine letztlich die Schichtdicken. Bei bekannten Systemen erfolgen Ein- und Ausgaben dazu jedoch meist in Dichtewerten, die mit den Werten für die Schichtdicken durch die Tollenaar-Funktion zusammenhängen. Da bei dem erfindungsgemäßen Verfahren eine Berechnung, Ausgabe und/oder Eingabe auf der Grundlage von Dichtewerten oder von Schichtdicken erfolgen kann, wird im folgenden die Bezeichnung Schichtdicke/Dichte verwendet.

Der Erfindung liegt die Aufgabe zugrunde, in wirtschaftlicher Weise die Druckqualität zu erhöhen und bei vorgegebenen maximal zulässigen Schichtdicken/Dichten eine tolerierbare Annäherung an einen Soll-Farbort zu ermöglichen.

Diese Aufgabe wird durch den kennzeichnenden Teil des Hauptanspruchs gelöst.

In einer Weiterbildung des erfindungsgemäßen Verfahrens wird vorgeschlagen, eine weitgehende Annäherung des unter Beachtung der maximal zulässigen Schichtdicken/Dichten bestimmten neuen Soll-Farbortes an den Soll-Farbort dadurch zu erreichen, daß für den Fall, daß innerhalb von maximal zulässigen Schichtdicken/Dichten der Soll-Farbort nicht erreicht werden kann, auf einer den Ist-Farbort und den Soll-Farbort verbindenden Geraden ein erster Hilfs-Farbort berechnet wird, für welchen eine der Druckfarben ihre maximal zulässige Schichtdicke/Dichte aufweist, daß durch Ändern der Schichtdicken/Dichten weiterer Druckfarben ein neuer Soll-Farbort berechnet wird, der innerhalb einer minimalen Toleranz zum Soll-Farbort liegt, daß bei Erreichen der maximal zulässigen Schichtdicke/Dichte einer zweiten Druckfarbe die Schichtdicke(n)/Dichte(n) der verbleibenden Druckfarbe(n) verändert wird (werden), bis ein minimaler mit den Toleranzen gewichteter Abstand zum Soll-Farbort erreicht ist, und daß dem somit berechneten neuen Farbort entsprechende Daten an die Farbführungsorgane der Druckmaschine gegeben werden, wenn der neue Soll-Farbort innerhalb einer vorgegebenen Farbtoleranz um den Soll-Farbort liegt.

Eine Weiterbildung des erfindungsgemäßen Verfahrens sieht vor, daß die Toleranz als Farbtoleranzraum vorgegeben ist, daß nach der Berechnung des ersten Hilfs-Farbortes eine den ersten Hilfs-Farbort und alle Farborte, welche durch Veränderung der Schichtdicke/Dichte der weiteren Druckfarben erreichbar sind, umfassende Ebene berechnet wird, daß geprüft wird, welcher Punkt der Ebene einen minimalen Farbtoleranzraum benötigt und dieser Punkt als neuer Soll-Farbort festgelegt wird, daß für den Fall, daß bei dem neuen Soll-Farbort die Schichtdicke/Dichte mindestens einer der weiteren Druckfarben größer als die maximal zulässige Schichtdicke/Dichte ist, auf einer den Hilfs-Farbort (E1) und den neuen Soll-Farbort verbindenden Geraden ein zweiter Hilfs-Farbort (E2) berechnet wird, bei welchem eine der weiteren Druckfarben die maximal zulässige Schichtdicke/Dichte erreicht, daß eine Gerade berechnet wird, auf der diejenigen Farborte liegen, die durch Ändern der Schichtdicke/Dichte einer dritten Druckfarbe erreicht werden können, und daß der Punkt der Schnittgeraden als neuer Soll-Farbort festgelegt wird, bei dem der Farbabstand zum Soll-Farbort minimal ist.

Gemäß einer vorteilhaften Weiterbildung des erfindungsgemäßen Verfahrens kann angezeigt werden, wenn kein Soll-Farbort ermittelt werden kann, der innerhalb des vorhandenen Farbtoleranzbereiches bzw. Farbtoleranzraumes liegt und für den die Schichtdicke/Dichten nicht größer als die maximal zulässige Schichtdicke/Dichte sind. Durch eine entsprechende Eingabe kann der Drucker eine Erhöhung der Schichtdicken/Dichten oder eine Erweiterung der Toleranzen zulassen.

Dieses Verfahren ermöglicht neben einer weitgehend automatischen Steuerung ein manuelles Eingreifen, wenn ein Abwägen zwischen verschiedenen Qualitätsparametern erforderlich ist. Obwohl das Verfahren in erster Linie für Mehrfarbendruck vorgesehen ist, kann es auch bei Einfarbendruck angewendet werden. Durch laufende Abtastung von Druckbögen und entsprechend häufige Nachsteuerung der Farbführungsorgane kann das erfindungsgemäße Verfahren auch in einem geschlossenen Regelkreis durchgeführt werden.

Eine Weiterbildung des Verfahrens sieht vor, daß bei Nichterreichen des Soll-Farbortes oder des Toleranzbereichs um den Soll-Farbort Werte zur Erweiterung des Toleranzbereichs und/oder zur Erhöhung einer oder mehrerer Schichtdicken/Dichten ausgegeben werden. Dabei kann diese Ausgabe auch in Form eines Vorschlages erfolgen, auf den der Drucker lediglich eine von mehreren vorgegebenen Antworten einzugeben hat. So kann beispielsweise im Anschluß an die Ausgabe ein Eingabe abgefragt werden, ob die vorgeschlagene Erweiterung des Toleranzbereichs oder ob die vorgeschlagene Erhöhung mindestens einer der Schichtdicken/Dichten vorgenommen werden soll.

Darüber hinaus ist vorgesehen, daß in einer besonders vorteilhaften Weise der Farbtoleranzbereich bzw. der Farbtoleranzraum innerhalb des Farbraumes die Form eines Ellipsoiden aufweisen, dessen längste Achse in Richtung der Helligkeitsachse liegt. Es sind jedoch auch andere Formen denkbar und möglich, wie beispielsweise die eines Quarders, wobei die Toleranzen in Richtung der Helligkeitsachse L und Richtung der beiden Farbachsen a, b unabhängig voneinander sind. Ein Farbtoleranzraum, bei welchem die Toleranzen in Richtung der beiden Farbachsen voneinander abhängen, die Toleranz in Richtung der Helligkeitsachse jedoch unabhängig von diesen ist, kann durch einen Zylinder vorgegeben werden, dessen Achse parallel zur Helligkeitsachse verläuft.

Die Erfindung wird anhand der nachfolgenden Figuren erläutert.

Es zeigt:
- Fig. 1: als Blockschaltbild eine Einrichtung zur Durchführung des erfindungsgemäßen Verfahrens,
- Fig. 2: einen Programmablaufplan
und
- Fig. 3: bis Fig. 11 Darstellungen verschiedener Schritte des erfindungsgemäßen Verfahrens als Diagramme im Farbraum.

Gleiche Teile sind in den Figuren mit gleichen Bezugszeichen versehen.

Bei der Einrichtung nach Fig. 1 ist eine Druckmaschine 1 in an sich bekannter Weise mit Farbführungsorganen 2 vorgesehen, mit deren Hilfe die Farbzuführung und damit die Schichtdicke/Dichte durch Stellsignale steuerbar ist. Diese Stellsignale werden den Farbführungsorganen 2 von einer Farbsteuerungseinheit 3 zugeführt, welche die Stellsignale aufgrund von Farbsteuerdaten erzeugt, die in einem Ein/Ausgabegerät 4 in Verbindung mit einer Meßwertverarbeitungseinheit 5 erzeugt werden. Von den Farbführungsorganen 2 ist eine Istwert-Rückmeldung zur Ein/Ausgabeeinheit 4 vorgesehen.

Auf einem von der Druckmaschine gedruckten Druckbogen 6 befindet sich ein Druckkontrollstreifen 7 mit mehreren Farbmeßfeldern. Diese werden von einem Meßkopf 8 abgetastet, der Teil eines Farbmeßgerätes mit einem Spektrometer 9 ist. Eine elektronische Meßkopfsteuereinheit 10 steuert die Position des Meßkopfes 8, wobei die Ist-Position des Meßkopfes 8 an die Meßkopfsteuereinheit 10 und weiter an die Meßwertverarbeitungseinheit 5 weitergeleitet werden kann. Vom Spektrometer 9 werden Meßwerte an die Meßwertverarbeitungseinheit 5 geleitet.

Mit der in Fig. 1 dargestellten Einrichtung ist nach dem im folgenden näher erläuterten erfindungsgemäßen Verfahren eine Steuerung bzw. Regelung der Schichtdicken/Dichten im Sinne einer Optimierung der Farbwiedergabe möglich. Dabei werden bei Korrekturen, die ein Abwägen verschiedener Qualitätsparameter erforderlich machen, dem Drucker über das Ein/Ausgabegerät 4 Vorschläge gemacht, die er durch entsprechende Eingaben befolgen oder abändern kann. Gemäß dem Programmablaufplan nach Fig. 2 werden bei 21 die Meßwerte des Spektrometers, also die Istwerte, abgefragt. Bei 22 werden die Sollwerte, die Toleranzen und die jeweilige Schichtdicke/Dichte Smax einem Speicher entnommen. Durch eine Subtraktion 23 werden die Differenzen zwischen den Meßwerten und den Sollwerten gebildet, aus welchen die Schichtdicken/Dichten-Änderungen deltaSs bei 24 errechnet werden. Im Programmteil 25 werden aus den Istwerten die bestehenden Schichtdicken/Dichten Sist errechnet. Durch Addition von Sist und deltaSs bei 26 entstehen die Sollwerte für die Schichtdicken/Dichten Sneu. Diese werden bei 20 mit den Maximalwerten für die Schichtdicken/Dichten verglichen.

In Abhängigkeit von dem Ergebnis dieses Vergleichs wird bei 27 das Programm verzweigt. Sind die Sollschichtdicken/Dichten Sneu nicht größer als die maximal zulässigen Schichtdicken/Dichten Smax, so werden die den Soll-Schichtdicken/Dichten Sneu entsprechenden Daten der Farbsteuereinheit 3 (Fig. 1) zugeführt und die Farbführungsorgane 2 der Druckmaschine 1 entsprechend gesteuert.

Sind jedoch die Soll-Schichtdicken/Dichten Sneu größer als die maximal zulässigen Schichtdicken/Dichten Smax, so wird bei 28 ein optimaler Punkt im Farbraum berechnet, bei dem die Schichtdicken/Dichten kleiner als die zulässigen Schichtdicken/Dichten Smax sind. Bei 29 wird dann entschieden, ob dieser Farbort innerhalb der Toleranzen liegen. Ist dieses der Fall, wird wiederum im Programmteil 30 die Ausgabe der Farbsteuerdaten und deren Übertragung an die Farbsteuereinheit 3 (Fig. 1) veranlaßt.

Liegt der Farbort jedoch außerhalb der Toleranzen, so werden im Programmteil 31 alternative Vorschläge für Toleranzen und Schichtdicken/Dichten errechnet und bei 32 dem Drucker angezeigt.

Im Programmteil 33 wird die Druckereingabe abgefragt. Beinhaltet diese Eingabe eine Erweiterung der Toleranzen, so werden nach der Verzweigung 34 die errechneten Farbsteuerdaten ausgegeben und übertragen. Hat der Drucker keine neue Toleranzen, jedoch für die zulässigen Schichtdicken/Dichten größere Werte eingegeben, so wird nach der Verzweigung 35 bei 28 ein neuer Farbort errechnet. Liegt dieser innerhalb der Toleranzen, erfolgt eine Ausgabe der Farbsteuerdaten. Ist dieses nicht der Fall, werden wiederum alternative Vorschläge errechnet, so daß der Drucker erneut die Gelegenheit zur Eingabe neuer Toleranzen oder neuer zulässiger Schichtdicken/Dichten hat. Gibt der Drucker bei 33 weder neue Toleranzen noch neue zulässige Schichtdicken/Dichten ein, so wird nach dem Durchlauf der Verzweigungen 34 und 35 der Drucker bei 36 gefragt, ob ein Druck außerhalb der zulässigen Toleranzen erfolgen soll. Bejaht der Drucker das durch eine entsprechende Eingabe, werden nach der Verzweigung 37 entsprechende Farbsteuerdaten an die Farbsteuerungeinheit 3 ausgegeben. Läßt jedoch der Drucker keinen Druck außerhalb der Toleranzen zu, so führt dieses zu einem Abbruch bei 38.

Bevor anhand der Figuren 4 bis 11 an einem Beispiel auf einzelne Schritte des erfindungsgemäßen Verfahrens eingegangen wird, erfolgt eine Erläuterung der Begriffe Toleranz und Toleranz-Bereich mit Hilfe von Fig. 3 am Beispiel eines Toleranz-Ellipsoiden. Im Ursprung des den Farbraum darstellenden Koordinatensystems L, a, b gemäß Fig. 3 sei der Sollwert für die zu druckende Farbe angenommen. Toleriert werden alle Istwerte, die innerhalb eines Ellipsoiden mit den Halbachsen deltaL, deltaA und deltaB liegen. Da Helligkeitsabweichungen vom Menschen eher als Farbstiche akzeptiert werden, ist hier deltaL größer als deltaA bzw. deltaB. Die dem jeweiligen Druckauftrag zugrundezulegenden Toleranzwerte sind abhängig von der jeweils erforderlichen Druckqualität und können vom Drucker eingegeben werden. Da sich durch Meßungenauigkeiten, durch die Linearisierung und durch Maschinenschwankungen Abweichungen zwischen den gemessenen und berechneten Daten einerseits und dem gedruckten Bild andererseits ergeben, wird vorzugsweise für die Berechnungen innerhalb des erfindungsgemäßen Verfahrens eine "Rechentoleranz" verwendet, die kleiner als die vom Drucker angegebene Toleranz ist. Dieses ist in Fig. 3 als gestrichelter Ellipsoid dargestellt, welcher den Ellipsoiden aufgrund der eingegebenen Toleranzen ähnlich ist. Im folgenden werden jedoch der Einfachheit halber die Begriffe Toleranz und Toleranz-Ellipsoid verwendet.

Ein erster Verfahrensschritt wird anhand von Fig. 4 erläutert. Dabei sind der mit dem Spektrometer 9 gemessene Farbort Eist und der Soll-Farbort Esoll durch eine gerade Linie verbunden, deren Gleichung ebenfalls in Fig. 4 dargestellt ist. Dabei bedeuten deltaL, deltaa und deltab die Differenzen der Koordinaten des Soll-Farbortes und des Ist-Farbortes; deltaS1s, deltaS2s und deltaS3s die Differenzen der Schichtdicken/Dichten der Druckfarben und A eine Konstante. Lambda ist die unabhängige Variable, die den Ort auf der Geraden kennzeichnet.

Wie bereits im Zusammenhang mit dem Programmablaufplan gemäß Fig. 2 erläutert, sind keine weiteren Rechenschritte erforderlich, wenn die Schichtdicken/Dichten für den Farbort Esoll innerhalb der maximal zulässigen Schichtdicken/Dichten liegen. Ist dieses jedoch nicht der Fall, so wird diejenige Druckfarbe ermittelt, die bei gleicher Änderung aller drei Druckfarben proportional zu der erforderlichen Änderung deltaSs als erste die maximal zulässige Schichtdicke/Dichte erreicht. Diese Druckfarbe wird im folgenden als F1 bezeichnet.

Nach der Festlegung der Druckfarbe F1 wird derjenige Farbort E1 auf der Verbindungsgeraden zwischen Eist und Esoll berechnet, bei dem die Druckfarbe F1 die maximal zulässige Schichtdicke/Dichte erreicht hat. Der folgende Schritt wird anhand von Fig. 5 erläutert. Es wird eine Ebene derjenigen Farborte berechnet, die durch die Änderung der beiden restlichen Druckfarben erreicht werden können. Diese Ebene ist in Fig. 5 sowie in weiteren Figuren schraffiert hervorgehoben.

Bei dem in Fig. 6 dargestellten Verfahrensschritt erfolgt ein Schnitt der Ebene mit dem Toleranz-Ellipsoiden. Hierdurch wird die Menge der Farborte bestimmt, die mit den beiden Druckfarben F2 und F3 erreicht werden können und innerhalb des Toleranz-Bereichs liegen. Schneidet die Ebene den Toleranz-Ellipsoiden, so entsteht eine reelle Ellipse. Meidet die Ebene den Ellipsoiden, so ist die Ellipse imaginär.

Als nächster Verfahrensschritt erfolgt die Bestimmung des Punktes, für den der notwendige Toleranz-Raum minimal wird, hier des Mittelpunktes der Ellipse. Dieser wird zum neuen Sollwert Es′. Im Falle einer imaginären Ellipse ist Es′ derjenige Punkt auf der Ebene, der bei einem vergrößerten Ellipsoiden der Mittelpunkt der Schnittellipse wäre. Dabei ist Es′ immer reell, auch bei einer imaginären Ellipse.

Nach der in Fig. 7 dargestellten Ermittlung des neuen Sollwertes Es′, werden neue Sollwerte für die Schichtdicken/Dichten errechnet und ausgegeben, sofern eine reelle Ellipse vorliegt und die Schichtdicken/Dichten für Es′ nicht größer als Smax sind. Ist letzteres nicht der Fall, so wird vom Farbort E1 ausgehend die Druckfarbe ermittelt, die bei gleicher Änderung der beiden Druckfarben F2 und F3 proportional zu deren erforderlichen Änderung deltaSs als erste die maximal zulässige Schichtdicke/Dichte erreicht. Der Punkt E2 liegt auf der Verbindungsgeraden zwischen E1 und Es′ (Fig. 8).

In ähnlicher Weise, wie gemäß Fig. 5 eine Ebene der Farborte errechnet wurde, welche durch Änderung der Druckfarben F2 und F3 erreicht werden konnten, wird in einem weiteren Verfahrensschritt eine Gerade berechnet, die durch eine weitere Änderung der Druckfarbe F3 beschrieben wird. Diese Gerade ist in Fig. 9 mit S3′ bezeichnet. Durch Schneiden der Geraden S3′ mit der Toleranz-Ellipse wird die Menge derjenigen Farborte bestimmt, die mit der dritten Druckfarbe erreicht werden können und die innerhalb des Toleranzsbereichs liegen. Meidet die Gerade die Ellipse, so sind die Schnittpunkte imaginär, liegt ein Schnitt vor, so sind sie reell.

In einem weiteren Verfahrensschritt wird der Punkt auf der Geraden berechnet, bei dem der notwendige Toleranz-Raum minimal wird - der Mittelpunkt der von der Geraden gebildeten Sehne - und als neuer Sollwert Es˝ angenommen. Im Falle von imaginären Schnittpunkten, ist Es˝ derjenige Punkt, der sich bei einer Vergrößerung des Ellipsoiden als Mittelpunkt ergäbe. Dabei ist Es˝ immer reell, auch bei imaginären Schnittpunkten. Die Bildung von Es˝ ist in Fig. 10 für den Fall, daß die Gerade S3′ den Toleranz-Ellipsoiden nicht schneidet. Ist bei Es˝ die Schichtdicke/Dichte der Druckfarbe F3 größer als die maximal zulässige Schichtdicke/Dichte Smax, so wird derjenige Farbort Es‴ bestimmt, für welchen die Schichtdicke/Dichte der maximal zulässigen Schichtdicke/Dichte Smax entspricht.

Je nach Gegebenheiten im einzelnen werden einige oder alle der bisher erläuterten Verfahrensschritte durchgeführt. Für den Fall, daß der Soll-Farbort Esoll nicht ohne Überschreitung der maximal zulässigen Schichtdicken/Dichten erreicht werden kann, wird einer der Farborte Es′, Es˝ und Es‴ als Soll-Farbort errechnet. Dieser wird im folgenden als Es* bezeichnet. Liegt Es* innerhalb des Toleranz-Ellipsoiden, so wird Es* zum neuen Sollwert für die Regelung bestimmt. Liegt Es* jedoch außerhalb des Toleranz-Ellipsoiden, so werden dem Drucker folgende Möglichkeiten zur Wahl gestellt:
1. Es* wird als Sollwert zur Regelung verwendet, auch wenn Es* außerhalb des Toleranz-Ellipsoiden liegt.
2. Erhöhung der Toleranzen: Berechnen eines größeren Toleranz-Ellipsoiden gleicher Form (d. h. deltaL, deltaA und deltaB stehen im gleichen Verhältnis) derart, daß der Farbort Es* innerhalb der Toleranz liegt.
3. Berechnung der notwendigen Änderungen der maximalen Schichtdicken/Dichten derart, daß ein Farbort P auf der Verbindungsgeraden Eist-Esoll innerhalb bzw. am Rande des Toleranz-Ellipsoiden gedruckt werden kann. Dazu werden zunächst der Punkt P (Fig. 11) und die dort notwendigen Schichtdicken/Dichten berechnet. Danach wird geprüft, ob die Schichtdicke/Dichte einer oder zweier Druckfarben unterhalb des maximal zulässigen Wertes liegen. Ist dieses der Fall, so werden der Verfahrensschritt gemäß Fig. 4 und die darauf folgenden durchgeführt, um die beste Annäherung an den Farbort Esoll ohne weitere Erhöhung der maximalen Schichtdicken/Dichten zu erreichen.

## Patentansprüche (Patentansprüche für folgende(n) Vertragsstaat(en): CH, DE, FR, GB, IT, LI)

1. Verfahren zur Farbsteuerung/-regelung einer Druckmaschine (1),
wobei in der Druckmaschine (1) auf einen Druckbogen (6) aufgedruckte Meßfelder (7) optisch abgetastet werden,
wobei aus den Meßwerten die Farborte (E_{Ist}) der Meßfelder (7) bestimmt werden,
wobei der jeweils für ein Meßfeld (7) mittels der Abtastung gewonnene Ist-Farbort (E_{Ist}) mit einem vorgegebenen Soll-Farbort (E_{Soll}) verglichen wird
und wobei bei einem Farbabstand zwischen Ist-Farbort (E_{Ist}) und Soll-Farbort (E_{Soll}) ausgehend vom Ist-Farbort (E_{Ist}) die für die Erreichung des Soll-Farbortes (E_{Soll}) erforderlichen Schichtdicken (Sᵢ)/Dichten von Druckfarben Fᵢ und entsprechende Stellgrößen zur Verstellung von Farbführungsorganen (2) an der Druckmaschine (1) berechnet werden,
**dadurch gekennzeichnet,**
- daß für den Fall, daß der Soll-Farbort (E_{Soll}) außerhalb maximal zulässiger Schichtdicken (S_{i max})/Dichten liegt, im Bereich zwischen Ist-Farbort (E_{Ist}) und Soll-Farbort (E_{Soll}) ein neuer Soll-Farbort (E_{S'}) bestimmt wird, der innerhalb der maximal zulässigen Schichtdicken (Sᵢ)/Dichten liegt und dessen Farbabstand zum Soll-Farbort (E_{Soll}) minimal ist,
- daß dieser neue Soll-Farbort (E_{S'}) mittels der Farbführungsorgane (2) der Druckmaschine (1) angesteuert wird, wenn er innerhalb einer vorgegebenen Farbtoleranz (innerhalb vorgegebener Farbtoleranzen) um den Soll-Farbort (E_{Soll}) liegt und
- daß bei Nichterreichen des neuen Soll-Farbortes (E_{S}') Vorschläge zur Erweiterung der Farbtoleranzen und/oder zur Erhöhung einer oder mehrerer
Schichtdicken (Sᵢ)/Dichten der Druckfarben (Fi) ausgegeben werden.

2. Verfahren nach Anspruch 1,
**dadurch gekennzeichnet**,
daß für den Fall, daß der Soll-Farbort (E_{Soll}) außerhalb maximal zulässiger Schichtdicken (S_{i max})/Dichten liegt,
auf einer den Ist-Farbort (Eᵢₛₜ) und den Soll-Farbort (E_{Soll}) verbindenden Geraden ein erster Hilfs-Farbort (E1) berechnet wird, für welchen eine der Druckfarben ihre maximal zulässige Schichtdicke/Dichte aufweist, daß durch Variation der Schichtdicken (Sᵢ)/Dichten der weiteren Druckfarben Fᵢ ein neuer Soll-Farbort E_{S'} berechnet wird,
der in einem minimalen Abstand zum Soll-Farbort (E_{Soll}) innerhalb der Farbtoleranz liegt, daß bei Erreichen der maximal zulässigen Schichtdicke (S_{i max})/Dichte einer zweiten Druckfarbe die Schichtdicke(n) (Sᵢ)/Dichte(n) der verbleibenden Druckfarben (Fᵢ) verändert wird (werden),
bis ein minimaler Abstand zum Soll-Farbort (E_{Soll}) erreicht ist, und daß dem neuen Soll-Farbort (E_{S'}) entsprechende Daten an die Farbführungsorgane (2) der Druckmaschine (1) gegeben werden, wenn der neue Soll-Farbort (E_{S'}) innerhalb einer vorgegebenen Farbtoleranz um den Soll-Farbort (E_{Soll}) liegt.

3. Verfahren nach Anspruch 2,
**dadurch gekennzeichnet**,
daß die Farbtoleranz als Farbtoleranzraum vorgegeben ist,
daß nach der Berechnung des ersten Hilfs-Farbortes (E1) eine den ersten Hilfs-Farbort (E1) und alle Farborte, welche durch Veränderung der Schichtdicken/Dichten der weiteren Druckfarben (Fᵢ) erreichbar sind, umfassende Ebene berechnet wird,
daß geprüft wird, welcher Punkt der Ebene bei einer gegebenen Form des Farbtoleranzraumes einen minimalen Farbabstand zum Soll-Farbort (E_{Soll}) aufweist und daß dieser Punkt als neuer Soll-Farbort (E_{S'}) festgelegt wird,
daß für den Fall, daß bei dem neuen Soll-Farbort (E_{S'}) die Schichtdicke (Sᵢ)/Dichte mindestens einer der weiteren Druckfarben größer als die maximal zulässige Schichtdicke (S_{i max})/Dichte ist, auf einer den ersten Hilfs-Farbort (E1) und den neuen Soll-Farbort (E_{S'}) verbindenden Geraden ein zweiter Hilfs-Farbort (E2) berechnet wird, bei welchem eine der weiteren Druckfarben (Fᵢ) die maximal zulässige Schichtdicke (S_{i max})/Dichte erreicht,
daß eine Gerade berechnet wird, auf der diejenigen Farborte liegen, die durch Ändern der Schichtdicke/Dichte einer dritten Druckfarbe erreicht werden können, und
daß der Punkt auf der Geraden als neuer Soll-Farbort (E_{S''}) festgelegt wird, bei dem der Farbabstand zum Soll-Farbort E_{Soll} ein Minimum annimmt.

4. Verfahren nach Anspruch 3,
**dadurch gekennzeichnet**,
daß für den Fall, daß bei dem neuen Soll-Farbort (E_{S''}) die Schichtdicke (S_{i max})/Dichte der dritten Druckfarbe über der maximal zulässigen Schichtdicke/Dichte liegt, geprüft wird, ob ein Soll-Farbort auf der Geraden und innerhalb der Farbtoleranz liegt, für den die Schichtdicke/Dichte nicht größer als die maximal zulässige Schichtdicke (S_{i max})/Dichte ist, der zutreffendenfalls als neuer Soll-Farbort (E_{S'''}) festgelegt wird.

5. Verfahren nach einem der Ansprüche 1 bis 4,
**dadurch gekennzeichnet**,
daß eine Anzeige erfolgt, wenn kein neuer Soll-Farbort (E_{S'},E_{S''},E_{S'''}) gefunden wird, der innerhalb des Farbtoleranzraumes liegt und für den die Schichtdicken/Dichten nicht größer als die maximal zulässige Schichtdicke (S_{i max})/Dichte sind, und daß eine Eingabe abgefragt wird, ob eine Erweiterung des Farbtoleranzraumes oder eine Erhöhung der Schichtdicken/Dichten der Druckfarben (Fᵢ) vorgenommen werden soll.

6. Verfahren nach Anspruch 5,
**dadurch gekennzeichnet**,
daß im Falle einer Erhöhung der Schichtdicken/Dichten der Druckfarben (Fᵢ) der Schnittpunkt (P) der Geraden zwischen dem Ist-Farbort (Eᵢₛₜ) und dem Soll-Farbort (E_{Soll}) mit der Oberfläche des erweiterten Farbtoleranzraumes berechnet wird und
daß die an dem Schnittpunkt P vorliegenden Schichtdicken/Dichten der Druckfarben (Fᵢ), die gegebenenfalls noch nicht die maximal zulässige Schichtdicke (S_{i max})/Dichte erreicht oder überschritten haben, im Sinne einer Minimierung des Farbabstandes zum Soll-Farbort E_{Soll} verändert werden.

7. Verfahren nach einem der vorhergehenden Ansprüche,
**dadurch gekennzeichnet**,
daß der Farbtoleranzraum im L-, a-, b-Farbraum die Form eines Ellipsoiden aufweist, dessen größte Achse parallel zur L-Achse verläuft.

8. Verfahren nach einem der Ansprüche 1 bis 6,
**dadurch gekennzeichnet**,
daß der Farbtoleranzraum im L-, a-, b-Farbraum die Form eines Zylinders aufweist, dessen Achse parallel zur L-Achse verläuft.

9. Verfahren nach einem der Ansprüche 1 bis 7,
**dadurch gekennzeichnet**,
daß der Farbtoleranzraum im L-, a-, b-Farbraum die Form eines Quaders aufweist, dessen Achsen parallel zu den L-, a-, b-Achsen verlaufen.

10. Verfahren nach Anspruch 6,
**dadurch gekennzeichnet**,
daß dem Drucker die notwendigen Änderungen der Farbtoleranzen bzw. der maximal zulässigen Schichtdicken (S_{i max})/Dichten angezeigt werden.

11. Verfahren nach Anspruch 10,
**dadurch gekennzeichnet**,
daß eine Einstellung der Farbführungsorgane (2) und ein anschließender Druck und/oder eine Berechnung eines neuen Farbortes (E_{S'}, E_{S''}, E_{S'''}) mittels der erhöhten Schichtdicken (Sᵢ)/Dichten oder der erweiterten Farbtoleranzen der Druckfarben (Fᵢ) erst nach einer manuellen Eingabe erfolgen.

## Patentansprüche (Patentansprüche für folgende(n) Vertragsstaat(en): SE)

1. Verfahren zur Farbsteuerung/-regelung einer Druckmaschine (1),
wobei in der Druckmaschine (1) auf einen Druckbogen (6) aufgedruckte Meßfelder (7) optisch abgetastet werden,
wobei aus den Meßwerten die Farborte (E_{Ist}) der Meßfelder (7) bestimmt werden,
wobei der jeweils für ein Meßfeld (7) mittels der Abtastung gewonnene Ist-Farbort (E_{Ist}) mit einem vorgegebenen Soll-Farbort (E_{Soll}) verglichen wird
und wobei bei einem Farbabstand zwischen Ist-Farbort (E_{Ist}) und Soll-Farbort (E_{Soll}) ausgehend vom Ist-Farbort (E_{Ist}) die für die Erreichung des Soll-Farbortes (E_{Soll}) erforderlichen Schichtdicken (Sᵢ)/Dichten von Druckfarben Fᵢ und entsprechende Stellgrößen zur Verstellung von Farbführungsorganen (2) an der Druckmaschine (1) berechnet werden,
**dadurch gekennzeichnet**,
- daß für den Fall, daß der Soll-Farbort (E_{Soll}) außerhalb maximal zulässiger Schichtdicken (S_{i max})/Dichten liegt, im Bereich zwischen Ist-Farbort (E_{Ist}) und Soll-Farbort (E_{Soll}) ein neuer Soll-Farbort (E_{S'}) bestimmt wird, der innerhalb der maximal zulässigen Schichtdicken (Sᵢ)/Dichten liegt und dessen Farbabstand zum Soll-Farbort (E_{Soll}) minimal ist, und
- daß dieser neue Soll-Farbort (E_{S'}) mittels der Farbführungsorgane (2) der Druckmaschine (1) angesteuert wird, wenn er innerhalb einer vorgegebenen Farbtoleranz (innerhalb vorgegebener Farbtoleranzen) um den Soll-Farbort (E_{Soll}) liegt.

2. Verfahren nach Anspruch 1,
**dadurch gekennzeichnet**,
daß für den Fall, daß der Soll-Farbort (E_{Soll}) außerhalb maximal zulässiger Schichtdicken (S_{i max})/Dichten liegt,
auf einer den Ist-Farbort (Eᵢₛₜ) und den Soll-Farbort (E_{Soll}) verbindenden Geraden ein erster Hilfs-Farbort (E1) berechnet wird, für welchen eine der Druckfarben (Fᵢ) ihre maximal zulässige Schichtdicke/Dichte aufweist,
daß durch Variation der Schichtdicken (Sᵢ)/Dichten der weiteren Druckfarben (Fᵢ) ein neuer Soll-Farbort (E_{S'}) berechnet wird, der in einem minimalen Abstand zum Soll-Farbort (E_{Soll}) innerhalb der Farbtoleranz liegt,
daß bei Erreichen der maximal zulässigen Schichtdicke (S_{i max})/Dichte einer zweiten Druckfarbe die Schichtdicke(n) (Sᵢ)/Dichte(n) der verbleibenden Druckfarbe(n) (Fᵢ) verändert wird (werden), bis ein minimaler Abstand zum Soll-Farbort (E_{Soll}) erreicht ist, und daß dem neuen Soll-Farbort (E_{S'}) entsprechende Daten an die Farbführungsorgane (2) der Druckmaschine (1) gegeben werden, wenn der neue Soll-Farbort (E_{S'}) innerhalb einer vorgegebenen Farbtoleranz um den Soll-Farbort (E_{Soll}) liegt.

3. Verfahren nach Anspruch 2,
**dadurch gekennzeichnet**,
daß die Farbtoleranz als Farbtoleranzraum vorgegeben ist,
daß nach der Berechnung des ersten Hilfs-Farbortes (E1) eine den ersten Hilfs-Farbort (E1) und alle Farborte, welche durch Veränderung der Schichtdicken/Dichten der weiteren Druckfarben (Fᵢ) erreichbar sind, umfassende Ebene berechnet wird,
daß geprüft wird, welcher Punkt der Ebene bei einer gegebenen Form des Farbtoleranzraumes einen minimalen Farbabstand zum Soll-Farbort (E_{Soll}) aufweist und daß dieser Punkt als neuer Soll-Farbort (E_{S'}) festgelegt wird,
daß für den Fall, daß bei dem neuen Soll-Farbort (E_{S'}) die Schichtdicke (Sᵢ)/Dichte mindestens einer der weiteren Druckfarben größer als die maximal zulässige Schichtdicke (S_{i max})/Dichte ist, auf einer den ersten Hilfs-Farbort (E1) und den neuen Soll-Farbort (E_{S'}) verbindenden Geraden ein zweiter Hilfs-Farbort (E2) berechnet wird, bei welchem eine der weiteren Druckfarben (Fᵢ) die maximal zulässige Schichtdicke (S_{i max})/Dichte erreicht,
daß eine Gerade berechnet wird, auf der diejenigen Farborte liegen, die durch Ändern der Schichtdicke/Dichte einer dritten Druckfarbe erreicht werden können, und
daß der Punkt auf der Geraden als neuer Soll-Farbort (E_{S''}) festgelegt wird, bei dem der Farbabstand zum Soll-Farbort E_{Soll} ein Minimum annimmt.

4. Verfahren nach Anspruch 3,
**dadurch gekennzeichnet**,
daß für den Fall, daß bei dem neuen Soll-Farbort (E_{S''}) die Schichtdicke (S_{i max})/Dichte der dritten Druckfarbe über der maximal zulässigen Schichtdicke/Dichte liegt, geprüft wird, ob ein Soll-Farbort auf der Geraden und innerhalb der Farbtoleranz liegt, für den die Schichtdicke/Dichte nicht größer als die maximal zulässige Schichtdicke (S_{i max})/Dichte ist, der zutreffendenfalls als neuer Soll-Farbort (E_{S'''}) festgelegt wird.

5. Verfahren nach einem der Ansprüche 1 bis 4,
**dadurch gekennzeichnet**,
daß eine Anzeige erfolgt, wenn kein neuer Soll-Farbort (E_{S'},E_{S''},E_{S'''}) gefunden wird, der innerhalb des Farbtoleranzraumes liegt und für den die Schichtdicken/Dichten nicht größer als die maximal zulässige Schichtdicke (S_{i max})/Dichte sind, und daß eine Eingabe abgefragt wird, ob eine Erweiterung des Farbtoleranzraumes oder eine Erhöhung der Schichtdicken/Dichten der Druckfarben (Fᵢ) vorgenommen werden soll.

6. Verfahren nach Anspruch 5,
**dadurch gekennzeichnet**,
daß im Falle einer Erhöhung der Schichtdicken/Dichten der Druckfarben (Fᵢ) der Schnittpunkt (P) der Geraden zwischen dem Ist-Farbort (Eᵢₛₜ) und dem Soll-Farbort (E_{Soll}) mit der Oberfläche des erweiterten Farbtoleranzraumes berechnet wird und
daß die an dem Schnittpunkt P vorliegenden Schichtdicken/Dichten der Druckfarben (Fᵢ), die gegebenenfalls noch nicht die maximal zulässige Schichtdicke (S_{i max})/Dichte erreicht oder überschritten haben, im Sinne einer Minimierung des Farbabstandes zum Soll-Farbort E_{Soll} verändert werden.

7. Verfahren nach einem der vorhergehenden Ansprüche,
**dadurch gekennzeichnet**,
daß der Farbtoleranzraum im L-, a-, b-Farbraum die Form eines Ellipsoiden aufweist, dessen größte Achse parallel zur L-Achse verläuft.

8. Verfahren nach einem der Ansprüche 1 bis 6,
**dadurch gekennzeichnet**,
daß der Farbtoleranzraum im L-, a-, b-Farbraum die Form eines Zylinders aufweist, dessen Achse parallel zur L-Achse verläuft.

9. Verfahren nach einem der Ansprüche 1 bis 7,
**dadurch gekennzeichnet**,
daß der Farbtoleranzraum im L-, a-, b-Farbraum die Form eines Quaders aufweist, dessen Achsen parallel zu den L-, a-, b-Achsen verlaufen.

10. Verfahren nach Anspruch 6,
**dadurch gekennzeichnet**,
daß dem Drucker die notwendigen Änderungen der Farbtoleranzen bzw. der maximal zulässigen Schichtdicken (S_{i max})/Dichten angezeigt werden.

11. Verfahren nach einem oder mehreren der vorhergehenden Ansprüche,
**dadurch gekennzeichnet**,
daß eine Einstellung der Farbführungsorgane (2) und ein anschließender Druck und/oder eine Berechnung eines neuen Soll-Farbortes (E_{s'}, E_{s''}, E_{s'''}) mittels der erhöhten Schichtdicken (Sᵢ)/Dichten der Druckfarben (Fᵢ) oder der erweiterten Farbtoleranzen erst nach einer manuellen Eingabe erfolgen.

## Claims (Claims for the following Contracting State(s): CH, DE, FR, GB, IT, LI)

1. Method for the inking control/inking regulation of a printing machine (1), measuring fields (7) printed onto a printing sheet (6) being scanned optically in the printing machine (1), the inking locations (E_{Act}) of the measuring fields (7) being determined from the measured values, the actual inking location (E_{Act}) obtained for a particular measuring field (7) by means of the scan being compared with a predetermined desired inking location (E_{Des}), and, in the event of an inking distance between the actual inking location (E_{Act}) and the desired inking location (E_{Des}), starting from the actual inking location (E_{Act}) the layer thicknesses (Sᵢ)/densities of printing inks (Fᵢ), necessary for reaching the desired inking location (E_{Des}), and corresponding regulating quantities for adjusting ink-guide members (2) on the printing machine (1) being calculated, characterized in that:
- in the event that the desired inking location (E_{Des}) is located outside maximum permissible layer thicknesses (S_{i max})/densities, there is determined in the region between the actual inking location (E_{Act}) and the desired inking location (E_{Des}) a new desired inking location (E_{S'}) which is located within the maximum permissible layer thicknesses (Sᵢ)/densities and of which the inking distance from the desired inking location (E_{Des}) is minimal,
- in that this new desired inking location (E_{S'}) is aimed for by means of the ink-guide members (2) of the printing machine (1) when it is located within a predetermined inking tolerance (within predetermined inking tolerances) around the desired inking location (E_{Des}), and
- in that, if the new desired inking location (E_{S'}) is not reached, proposals for widening the inking tolerances and/or for increasing one or more layer thicknesses (Sᵢ)/densities of the printing inks (Fi) are output.

2. Method according to Claim 1, characterized in that, in the event that the desired inking location (E_{Des}) is located outside maximum permissible layer thicknesses (S_{i max})/densities, there is calculated, on a straight line connecting the actual inking location (E_{Act}) and the desired inking location (E_{Des}), a first auxiliary inking location (E1), for which one of the printing inks has its maximum permissible layer thickness/density, in that, as a result of a variation in the layer thicknesses (Sᵢ)/densities of the further printing inks (Fᵢ), there is calculated a new desired inking location (E_{Si}) which is located at a minimum distance from the desired inking location (E_{Des}) within the inking tolerance, in that, when the maximum permissible layer thickness (S_{i max})/density of a second printing ink is reached, the layer thickness or layer thicknesses (Sᵢ)/density or densities of the remaining printing inks (Fᵢ) is (are) varied until a minimum distance from the desired inking location (E_{Des}) is reached, and in that data corresponding to the new desired inking location (E_{S'}) are transmitted to the ink-guide members (2) of the printing machine (1) when the new desired inking location (E_{S'}) is located within a predetermined inking tolerance around the desired inking location (E_{Des}).

3. Method according to Claim 2, characterized in that the inking tolerance is predetermined as an inking-tolerance space, in that, after the calculation of the first auxiliary inking location (E1), a plane comprising the first auxiliary inking location (E1) and all the inking locations which can be reached by varying the layer thicknesses/densities of the further printing inks (Fᵢ) is calculated, in that a check is made as to which point on the plane is at a minimum inking distance from the desired inking location (E_{Des}) for a given form of the inking-tolerance space, and in that this point is fixed as a new desired inking location (E_{S'}), in that, in the event that, at the new desired inking location (E_{S'}), the layer thickness (Sᵢ)/density of at least one of the further printing inks is higher than the maximum permissible layer thickness (S_{i max})/density, there is calculated, on a straight line connecting the first auxiliary inking location (E1) and the new desired inking location (E_{S'}), a second auxiliary inking location (E2), at which one of the further printing inks (Fᵢ) reaches the maximum permissible layer thickness (S_{i max})/density, in that there is calculated a straight line, on which are located those inking locations which can be reached by changing the layer thickness/density of a third printing ink, and in that the point at which the inking distance from the desired inking location (E_{Des}) assumes a minimum is fixed on the straight line as a new desired inking location (E_{S''}).

4. Method according to Claim 3, characterized in that, in the event that, at the new desired inking location (E_{S''}) the layer thickness (S_{i max})/density of the third printing ink is located above the maximum permissible layer thickness/density, a check is made as to whether there is located on the straight line and within the inking tolerance a desired inking location, for which the layer thickness/density is no higher than the maximum permissible layer thickness (S_{i max})/density, and which, if so, is fixed as a new desired inking location (E_{S'''}).

5. Method according to one of Claims 1 to 4, characterized in that an indication is given when no new desired inking location (E_{S'}, E_{S''}, E_{S'''}), which is located within the inking-tolerance space and for which the layer thicknesses/densities are no higher than the maximum permissible layer thickness (S_{i max})/density, is found, and in that it is queried by an input whether a widening of the inking-tolerance space or an increase in the layer thicknesses/densities of the printing inks (Fᵢ) is to be carried out.

6. Method according to Claim 5, characterized in that, in the event of an increase in the layer thicknesses/densities of the printing inks (Fᵢ), the point of intersection (P) of the straight line between the actual inking location (E_{Act}) and the desired inking location (E_{Des}) with the surface of the widened inking-tolerance space is calculated, and in that the layer thicknesses/densities of the printing inks (Fᵢ), which are present at the point of intersection (P) and which, where appropriate, have not yet reached or exceeded the maximum permissible layer thickness (S_{i max})/density, are varied with the effect of minimizing the inking distance from the desired inking location (E_{Des}).

7. Method according to one of the preceding claims, characterized in that the inking-tolerance space has, in the inking space defined by the coordinates L, a and b, the shape of an ellipsoid the largest axis of which extends parallel to the L-axis.

8. Method according to one of Claims 1 to 6, characterized in that the inking-tolerance space has, in the inking space defined by the coordinates L, a and b, the shape of a cylinder, the axis of which extends parallel to the L-axis.

9. Method according to one of Claims 1 to 7, characterized in that the inking-tolerance space has, in the inking space defined by the coordinates L, a and b, the shape of a cuboid, the axes of which extend parallel to the L-, a- and b- axes.

10. Method according to Claim 6, characterized in that the necessary changes to the inking tolerances or to the maximum permissible layer thicknesses (Sᵢₘₐₓ)/densities are indicated to the printer.

11. Method according to Claim 10, characterized in that an adjustment of the ink-guide members (2) and a subsequent printing and/or a calculation of a new inking location (E_{S'}, E_{S''}, E_{S'''}) by means of the increased layer thicknesses (Sᵢ)/densities or the widened inking tolerances of the printing inks (Fᵢ) take place only after a manual input.

## Claims (Claims for the following Contracting State(s): SE)

1. Method for the inking control/inking regulation of a printing machine (1), measuring fields (7) printed onto a printing sheet (6) being scanned optically in the printing machine (1), the inking locations (E_{Act}) of the measuring fields (7) being determined from the measured values, the actual inking location (E_{Act}) obtained for a particular measuring field (7) by means of the scan being compared with a predetermined desired inking location (E_{Des}), and, in the event of an inking distance between the actual inking location (E_{Act}) and the desired inking location (E_{Des}), starting from the actual inking location (E_{Act}) the layer thicknesses (Sᵢ)/densities of printing inks (Fᵢ), necessary for reaching the desired inking location (E_{Des}), and corresponding regulating quantities for adjusting ink-guide members (2) on the printing machine (1) being calculated, characterized in that
- in the event that the desired inking location (E_{Des}) is located outside maximum permissible layer thicknesses (S_{i max})/densities, there is determined in the region between the actual inking location (E_{Act}) and the desired inking location (E_{Des}) a new desired inking location (E_{S'}) which is located within the maximum permissible layer thicknesses (Sᵢ)/densities and of which the inking distance from the desired inking location (E_{Des}) is minimal, and
- in that this new desired inking location (E_{S'}) is aimed for by means of the ink-guide members (2) of the printing machine (1) when it is located within a predetermined inking tolerance (within predetermined inking tolerances) around the desired inking location (E_{Des}).

2. Method according to Claim 1, characterized in that, in the event that the desired inking location (E_{Des}) is located outside maximum permissible layer thicknesses (S_{i max})/densities, there is calculated, on a straight line connecting the actual inking location (E_{Act}) and the desired inking location (E_{Des}), a first auxiliary inking location (E1), for which one of the printing inks (Fᵢ) has its maximum permissible layer thickness/density, in that, as a result of a variation in the layer thicknesses (Sᵢ)/densities of the further printing inks (Fᵢ), there is calculated a new desired inking location (E_{S'}) which is located at a minimum distance from the desired inking location (E_{Des}) within the inking tolerance, in that, when the maximum permissible layer thickness (S_{i max})/density of a second printing ink is reached, the layer thickness or layer thicknesses (Sᵢ)/density or densities of the remaining printing ink or printing inks (Fᵢ) is (are) varied until a minimum distance from the desired inking location (E_{Des}) is reached, and in that data corresponding to the new desired inking location (E_{S'}) are transmitted to the ink-guide members (2) of the printing machine (1) when the new desired inking location (E_{S'}) is located within a predetermined inking tolerance around the desired inking location (E_{Des}).

3. Method according to Claim 2, characterized in that the inking tolerance is predetermined as an inking-tolerance space, in that, after the calculation of the first auxiliary inking location (E1), a plane comprising the first auxiliary inking location (E1) and all the inking locations which can be reached by varying the layer thicknesses densities of the further printing inks (Fᵢ) is calculated, in that a check is made as to which point on the plane is at a minimum inking distance from the desired inking location (E_{Des}) for a given form of the inking-tolerance space, and in that this point is fixed as a new desired inking location (E_{S'}), in that, in the event that, at the new desired inking location (E_{S'}), the layer thickness (Sᵢ)/density of at least one of the further printing inks is higher than the maximum permissible layer thickness (S_{i max})/density, there is calculated, on a straight line connecting the first auxiliary inking location (E1) and the new desired inking location (E_{S'}), a second auxiliary inking location (E2), at which one of the further printing inks (Fᵢ) reaches the maximum permissible layer thickness (S_{i max})/density, in that there is calculated a straight line, on which are located those inking locations which can be reached by changing the layer thickness/density of a third printing ink, and in that the point at which the inking distance from the desired inking location (E_{Des}) assumes a minimum is fixed on the straight line as a new desired inking location (E_{S''}).

4. Method according to Claim 3, characterized in that, in the event that, at the new desired inking location (E_{S''}), the layer thickness (S_{i max})/density of the third printing ink is located above the maximum permissible layer thickness/density, a check is made as to whether there is located on the straight line and within the inking tolerance a desired inking location, for which the layer thickness/density is no higher than the maximum permissible layer density (S_{i max})/density, and which, if so, is fixed as a new desired inking location (E_{S'''}).

5. Method according to one of Claims 1 to 4, characterized in that an indication is given when no new desired inking location (E_{S'}, E_{S''}, E_{S'''}), which is located within the inking-tolerance space and for which the layer thicknesses/densities are no higher than the maximum permissible layer thickness (Sᵢₘₐₓ)/density, is found, and in that it is queried by an input whether a widening of the inking-tolerance space or an increase in the layer thicknesses/densities of the printing inks (Fᵢ) is to be carried out.

6. Method according to Claim 5, characterized in that, in the event of an increase in the layer thicknesses/densities of the printing inks (Fᵢ), the point of intersection (P) of the straight line between the actual inking location (E_{Act}) and the desired inking location (E_{Des}) with the surface of the widened inking-tolerance space is calculated, and in that the layer thicknesses/densities of the printing inks (Fᵢ), which are present at the point of intersection (P) and which, where appropriate, have not yet reached or exceeded the maximum permissible layer thickness (S_{i max})/density, are varied with the effect of minimizing the inking distance from the desired inking location (E_{Des}).

7. Method according to one of the preceding claims, characterized in that the inking-tolerance space has, in the inking space defined by the coordinates L, a and b, the shape of an ellipsoid, the largest axis of which extends parallel to the L-axis.

8. Method according to one of Claims 1 to 6, characterized in that the inking-tolerance space has, in the inking space defined by the coordinates L, a and b, the shape of a cylinder, the axis of which extends parallel to the L-axis.

9. Method according to one of Claims 1 to 7, characterized in that the inking-tolerance space has, in the inking space defined by the coordinates L, a and b, the shape of a cuboid, the axes of which extend parallel to the L-, a- and b-axes.

10. Method according to Claim 6, characterized in that the necessary changes to the inking tolerances or to the maximum permissible layer thicknesses (Sᵢₘₐₓ)/densities are indicated to the printer.

11. Method according to one or more of the preceding claims, characterized in that an adjustment of the ink-guide members (2) and a subsequent printing and/or a calculation of a new desired inking location (E_{S'}, E_{S''}, E_{S'''}) by means of the increased layer thicknesses (Sᵢ)/densities of the printing inks (Fᵢ) or the widened inking tolerances take place only after a manual input.

## Revendications (Revendications pour l'(les) Etat(s) contractant(s) suivant(s): CH, DE, FR, GB, IT, LI)

1. Procédé de commande/de réglage de l'encrage d'une machine à imprimer (1), suivant lequel des zones de mesure (7) imprimées sur une feuille (6) dans la machine à imprimer sont explorées par voie optique, les lieux de couleur dans le diagramme chromatique (E_{réel}) des zones de mesure étant déterminés à partir des mesures, le lieu réel de couleur (E_{réel}) obtenu pour une zone de mesure particulière (7) par l'exploration étant comparé avec un lieu de consigne prescrit de couleur (E_{cons}) et, en cas d'écart entre le lieu réel de couleur (E_{réel}) et le lieu de consigne de couleur (E_{cons}), les épaisseurs(Si)/densités de couche d'encres d'impression (Fᵢ) qui sont nécessaires pour atteindre le lieu de consigne de la couleur (E_{cons}) ainsi. que les grandeurs réglantes correspondantes pour le réglage des organes d'encrage (2) de la machine à imprimer (1) étant calculées à partir du lieu réel de couleur (E_{réel}), caractérisé en ce que
- pour le cas dans lequel le lieu de consigne de couleur (E_{cons}) est en dehors d'épaisseurs (Sᵢₘₐₓ)/densités maximales admissibles de couche, un nouveau lieu de consigne de couleur (E_{S'}), qui est dans les limites des épaisseurs (Sᵢ)/densités maximales admissibles de couche et dont la distance au lieu de consigne de couleur (E_{cons}) est minimale, est déterminé dans la région comprise entre le lieu réel de couleur (E_{réel}) et le lieu de consigne de couleur (E_{cons}),
- en ce que ce nouveau lieu de consigne de couleur dans le diagramme chromatique (E_{S'}) est sélectionné par les organes d'encrage (2) de la machine à imprimer (1) lorsqu'il se trouve dans une tolérance prescrite de couleur (dans des tolérances prescrites de couleur) autour du lieu de consigne de couleur (E_{cons}) et
- en ce que, lorsque le nouveau lieu de consigne de couleur (E_{S'}) n'est pas atteint, des propositions d'élargissement des tolérances de couleur et/ou d'augmentation d'une ou de plusieurs épaisseurs (Sᵢ)/densités de couche des encres d'impression (Fi) sont émises.

2. Procédé selon la revendication 1, caractérisé en ce que, dans le cas dans lequel le lieu de consigne de couleur (E_{cons}) est en dehors d'épaisseurs (Sᵢₘₐₓ)/densités maximales admissibles de couche, un premier lieu auxiliaire de couleur (E1), pour lequel une des encres d'impression a son épaisseur/sa densité maximale admissible de couche, est calculé sur une droite reliant le lieu réel de couleur (E_{réel}) et le lieu de consigne de couleur (E_{cons}), en ce qu'un nouveau lieu de consigne de couleur E_{S'} qui est à une distance minimale au lieu de consigne de couleur (E_{cons}) dans la tolérance de couleur est calculé par variation des épaisseurs (Sᵢ)/densités de couche des autres encres d'impression (Fᵢ), en ce que, lorsqu'une seconde encre d'impression atteint l'épaisseur (Sᵢₘₐₓ)/la densité maximale admissible de couche, la ou les épaisseur(s) (Sᵢ)/densité(s) de couche des autres encres d'impression (Fᵢ) est(sont) modifiée(s) jusqu'à qu'une distance minimale au lieu de consigne de couleur (E_{cons}) soit atteinte et en ce que des données correspondant au nouveau lieu de consigne de couleur (E_{S'}) soient envoyées aux organes d'encrage (2) de la machine à imprimer (1) lorsque le nouveau lieu de consigne de couleur (E_{S'}) est dans une tolérances prescrite de couleur autour du lieu de consigne de couleur (E_{cons}).

3. Procédé selon la revendication 2, caractérisé en ce que la tolérance de couleur est prescrite sous forme d'un volume de tolérance de couleur, en ce qu'après le calcul du premier lieu auxiliaire de couleur (E1), un plan englobant le premier lieu auxiliaire de couleur (E1) et tous les lieux de couleur qui peuvent être atteints par modification des épaisseurs/densités de couche des autres encres d'impression (Fᵢ) est calculé,
en ce qu'un contrôle est effectué pour savoir quel est le point du plan qui est à une distance minimal du lieu de consigne de couleur (E_{cons}) pour une forme donnée du volume de tolérance de couleur et en ce que ce point est déterminé comme étant le nouveau lieu de consigne de couleur (E_{S'}),
en ce que, dans le cas dans lequel l'épaisseur (Sᵢ)/la densité de la couche d'au moins l'une des autres encres d'impression est supérieure, avec le nouveau lieu de consigne de couleur (E_{S'}), à l'épaisseur (Sᵢₘₐₓ)/densité maximale admissible de la couche, un second lieu de consigne de couleur (E2) pour lequel une des autres encres d'impression (Fᵢ) atteint l'épaisseur (Sᵢₘₐₓ)/la densité maximale admissible de couche est calculé sur une droite qui relie le premier lieu auxiliaire de couleur (E1) et le nouveau lieu de consigne de couleur (E_{S'}),
en ce qu'une droite sur laquelle se trouvent les lieux de couleur qui peuvent être atteints par modification de l'épaisseur (Sᵢₘₐₓ)/de la densité de la couche d'une troisième encre d'impression est calculée et en ce que le point se trouvant sur la droite est déterminé comme étant un nouveau lieu de consigne de couleur (E_{S''}) pour lequel la distance au lieu de consigne de couleur (E_{cons}) atteint un minimum.

4. Procédé selon la revendication 3, caractérisé en ce que, dans le cas dans lequel l'épaisseur (Sᵢₘₐₓ)/la densité de la couche de la troisième encre d'impression est supérieure à l'épaisseur/la densité maximale admissible de la couche avec le nouveau lieu de consigne de couleur (E_{S''}), un contrôle est effectué pour savoir s'il existe sur la droite et dans la tolérance de couleur un lieu de consigne de couleur pour lequel l'épaisseur/la densité de la couche n'est pas supérieure à l'épaisseur (Sᵢₘₐₓ)/la densité maximale admissible de la couche et, si cette condition est satisfaite, ce lieu est déterminé comme étant le nouveau lieu de consigne de couleur (E_{S'''}).

5. Procédé selon l'une des revendications 1 à 4, caractérisé en ce qu'un affichage a lieu lorsqu'aucun nouveau lieu de consigne de couleur (E_{S'}, E_{S''}, E_{S'''}) se trouvant dans le volume de tolérance de couleur et pour lequel les épaisseurs/densités de couche se sont pas supérieures à l'épaisseur(Sᵢₘₐₓ)/la densité maximale admissible de la couche n'est trouvé et en ce qu'une entrée est interrogée pour savoir s'il faut procéder à un agrandissement du volume de tolérance de couleur ou à une augmentation des épaisseurs/densités des couches des encres d'impression (Fᵢ).

6. Procédé selon la revendication 5, caractérisé en ce que, dans le cas d'une augmentation des épaisseurs/densités de la couche des encres d'impression (Fᵢ), le point d'intersection (P) de la droite passant par le lieu réel de la couleur (E_{réel}) et le lieu de consigne de la couleur (E_{cons}) avec la surface du volume agrandi de tolérance de couleur est calculé et en ce que les épaisseurs/densités de la couche des encres d'impression (Fᵢ) qui sont présentes au point d'intersection (P) et qui éventuellement n'ont pas encore atteint l'épaisseur (Sᵢₘₐₓ)/la densité maximale admissible de la couche ou qui l'ont dépassée sont modifiées dans le sens d'une minimisation de la distance au lieu de consigne de la couleur (E_{cons}).

7. Procédé selon l'une des revendications précédentes, caractérisé en ce que le volume de tolérance de couleur dans l'espace L, a, b a la forme d'un ellipsoïde dont le plus grand axe est parallèle à l'axe L.

8. Procédé selon l'une des revendications 1 à 6, caractérisé en ce que le volume de tolérance de couleur dans l'espace L, a, b a la forme d'un cylindre dont l'axe est parallèle à l'axe L.

9. Procédé selon l'une des revendications 1 à 7, caractérisé en ce que le volume de tolérance de couleur dans l'espace L, a, b a la forme d'un parallélépipède dont les axes sont parallèles aux axes L, a, b.

10. Procédé selon la revendication 6, caractérisé en ce que les modifications nécessaires des tolérances de couleur et des épaisseurs (Sᵢₘₐₓ)/des densités maximales admissibles de couche sont indiquées à l'imprimeur.

11. Procédé selon la revendication 10, caractérisé en ce qu'un réglage des organes (2) procédant à l'encrage et ensuite une impression et/ou un calcul d'un nouveau lieu de couleur (E_{S'}, E_{S''}, E_{S'''}) avec les épaisseurs (Sᵢ)/les densités accrues de couche ou avec des tolérances élargies des couleurs des encres d'impression (Fᵢ) n'ont lieu qu'après une entrée manuelle.

## Revendications (Revendications pour l'(les) Etat(s) contractant(s) suivant(s): SE)

1. Procédé de commande/de réglage de l'encrage d'une machine à imprimer (1), suivant lequel des zones de mesure (7) imprimées sur une feuille (6) dans la machine à imprimer sont explorées par voie optique, les lieux de couleur dans le diagramme chromatique (E_{réel}) des zones de mesure étant déterminés à partir des mesures, le lieu réel de couleur (E_{réel}) obtenu pour une zone de mesure particulière (7) par l'exploration étant comparé avec un lieu de consigne prescrit de couleur (E_{cons}) et, en cas d'écart entre le lieu réel de couleur (E_{réel}) et le lieu de consigne de couleur (E_{cons}), les épaisseurs(Sᵢ)/densités de couche d'encres d'impression (Fᵢ) qui sont nécessaires pour atteindre le lieu de consigne de la couleur (E_{cons}) ainsi que les grandeurs réglantes correspondantes pour le réglage des organes d'encrage (2) de la machine à imprimer (1) étant calculées à partir du lieu réel de couleur (E_{réel}), caractérisé en ce que
- pour le cas dans lequel le lieu de consigne de couleur (E_{cons}) est en dehors d'épaisseurs (Sᵢₘₐₓ)/densités maximales admissibles de couche, un nouveau lieu de consigne de couleur (E_{S'}), qui est dans les limites des épaisseurs (Sᵢ)/densités maximales admissibles de couche et dont la distance au lieu de consigne de couleur (E_{cons}) est minimale, est déterminé dans la région comprise entre le lieu réel de couleur (E_{réel}) et le lieu de consigne de couleur (E_{cons}),
- en ce que ce nouveau lieu de consigne de couleur dans le diagramme chromatique (E_{S'}) est sélectionné par les organes d'encrage (2) de la machine à imprimer (1) lorsqu'il se trouve dans une tolérance prescrite de couleur (dans des tolérances prescrites de couleur) autour du lieu de consigne de couleur (E_{cons}).

2. Procédé selon la revendication 1, caractérisé en ce que, dans le cas dans lequel le lieu de consigne de couleur (E_{cons}) est en dehors d'épaisseurs (Sᵢₘₐₓ)/densités maximales admissibles de couche, un premier lieu auxiliaire de couleur (E1), pour lequel une des encres d'impression a son épaisseur/sa densité maximale admissible de couche, est calculé sur une droite reliant le lieu réel de couleur (E_{réel}) et le lieu de consigne de couleur (E_{cons}), en ce qu'un nouveau lieu de consigne de couleur E_{S'} qui est à une distance minimale au lieu de consigne de couleur (E_{cons}) dans la tolérance de couleur est calculé par variation des épaisseurs (Sᵢ)/densités de couche des autres encres d'impression (Fᵢ), en ce que, lorsqu'une seconde encre d'impression atteint l'épaisseur (Sᵢₘₐₓ)/la densité maximale admissible de couche, la ou les épaisseur(s) (Sᵢ)/densité(s) de couche des autres encres d'impression (Fᵢ) est(sont) modifiée(s) jusqu'à qu'une distance minimale au lieu de consigne de couleur (E_{cons}) soit atteinte et en ce que des données correspondant au nouveau lieu de consigne de couleur (E_{S'}) soient envoyées aux organes d'encrage (2) de la machine à imprimer (1) lorsque le nouveau lieu de consigne de couleur (E_{S'}) est dans une tolérances prescrite de couleur autour du lieu de consigne de couleur (E_{cons}).

3. Procédé selon la revendication 2, caractérisé en ce que la tolérance de couleur est prescrite sous forme d'un volume de tolérance de couleur, en ce qu'après le calcul du premier lieu auxiliaire de couleur (E1), un plan englobant le premier lieu auxiliaire de couleur (E1) et tous les lieux de couleur qui peuvent être atteints par modification des épaisseurs/densités de couche des autres encres d'impression (Fᵢ) est calculé,
en ce qu'un contrôle est effectué pour savoir quel est le point du plan qui est à une distance minimal du lieu de consigne de couleur (E_{cons}) pour une forme donnée du volume de tolérance de couleur et en ce que ce point est déterminé comme étant le nouveau lieu de consigne de couleur (E_{S'}), en ce que, dans le cas dans lequel l'épaisseur (Sᵢ)/la densité de la couche d'au moins l'une des autres encres d'impression est supérieure, avec le nouveau lieu de consigne de couleur (E_{S'}), à l'épaisseur (Sᵢₘₐₓ)/densité maximale admissible de la couche, un second lieu de consigne de couleur (E2) pour lequel une des autres encres d'impression (Fᵢ) atteint l'épaisseur (Sᵢₘₐₓ)/la densité maximale admissible de couche est calculé sur une droite qui relie le premier lieu auxiliaire de couleur (E1) et le nouveau lieu de consigne de couleur (E_{S'}),
en ce qu'une droite sur laquelle se trouvent les lieux de couleur qui peuvent être atteints par modification de l'épaisseur (Sᵢₘₐₓ)/de la densité de la couche d'une troisième encre d'impression est calculée et en ce que le point se trouvant sur la droite est déterminé comme étant un nouveau lieu de consigne de couleur (E_{S''}) pour lequel la distance au lieu de consigne de couleur (E_{cons}) atteint un minimum.

4. Procédé selon la revendication 3, caractérisé en ce que, dans le cas dans lequel l'épaisseur (Sᵢₘₐₓ)/la densité de la couche de la troisième encre d'impression est supérieure à l'épaisseur/la densité maximale admissible de la couche avec le nouveau lieu de consigne de couleur (E_{S''}), un contrôle est effectué pour savoir s'il existe sur la droite et dans la tolérance de couleur un lieu de consigne de couleur pour lequel l'épaisseur/la densité de la couche n'est pas supérieure à l'épaisseur (Sᵢₘₐₓ)/la densité maximale admissible de la couche et, si cette condition est satisfaite, ce lieu est déterminé comme étant le nouveau lieu de consigne de couleur (E_{S'''}).

5. Procédé selon l'une des revendications 1 à 4, caractérisé en ce qu'un affichage a lieu lorsqu'aucun nouveau lieu de consigne de couleur (E_{S'}, E_{S''}, E_{S'''}) se trouvant dans le volume de tolérance de couleur et pour lequel les épaisseurs/densités de couche se sont pas supérieures à l'épaisseur(Sᵢₘₐₓ)/la densité maximale admissible de la couche n'est trouvé et en ce qu'une entrée est interrogée pour savoir s'il faut procéder à un agrandissement du volume de tolérance de couleur ou à une augmentation des épaisseurs/densités des couches des encres d'impression (Fᵢ).

6. Procédé selon la revendication 5, caractérisé en ce que, dans le cas d'une augmentation des épaisseurs/densités de la couche des encres d'impression (Fᵢ), le point d'intersection (P) de la droite passant par le lieu réel de la couleur (E_{réel}) et le lieu de consigne de la couleur (E_{cons}) avec la surface du volume agrandi de tolérance de couleur est calculé et en ce que les épaisseurs/densités de la couche des encres d'impression (Fᵢ) qui sont présentes au point d'intersection (P) et qui éventuellement n'ont pas encore atteint l'épaisseur (Sᵢₘₐₓ)/la densité maximale admissible de la couche ou qui l'ont dépassée sont modifiées dans le sens d'une minimisation de la distance au lieu de consigne de la couleur (E_{cons}).

7. Procédé selon l'une des revendications précédentes, caractérisé en ce que le volume de tolérance de couleur dans l'espace L, a, b a la forme d'un ellipsoïde dont le plus grand axe est parallèle à l'axe L.

8. Procédé selon l'une des revendications 1 à 6, caractérisé en ce que le volume de tolérance de couleur dans l'espace L, a, b a la forme d'un cylindre dont l'axe est parallèle à l'axe L.

9. Procédé selon l'une des revendications 1 à 7, caractérisé en ce que le volume de tolérance de couleur dans l'espace L, a, b a la forme d'un parallélépipède dont les axes sont parallèles aux axes L, a, b.

10. Procédé selon la revendication 6, caractérisé en ce que les modifications nécessaires des tolérances de couleur et des épaisseurs (Sᵢₘₐₓ)/des densités maximales admissibles de couche sont indiquées à l'imprimeur.

11. Procédé selon la revendication 10, caractérisé en ce qu'un réglage des organes (2) procédant à l'encrage et ensuite une impression et/ou un calcul d'un nouveau lieu de couleur (E_{S'}, E_{S''}, E_{S'''}) avec les épaisseurs (Sᵢ)/les densités accrues de couche ou avec des tolérances élargies des couleurs des encres d'impression (Fᵢ) n'ont lieu qu'après une entrée manuelle.
